# EUROPÄISCHE PATENTSCHRIFT

(11) **EP 3 759 016 B1**
(45) Veröffentlichungstag und Bekanntmachung des Hinweises auf die Patenterteilung: **15.05.2024**
(21) Anmeldenummer: 19709002.0
(22) Anmeldetag: 28.02.2019
(51) Int. Cl.: B63H 8/16

(54) **BAR ZUM STEUERN EINES KITES**
BAR FOR CONTROLLING A KITE
BARRE POUR DIRIGER UN CERF-VOLANT

(30) Priorität: 01.03.2018 DE 102018104743
(43) Veröffentlichungstag der Anmeldung: 06.01.2021
(73) Patentinhaber: Boards & More GmbH, 4591 Molln (AT)
(72) Erfinder: DESTINO, Antonio, 82041 Oberhaching (DE)
(74) Vertreter: MERH-IP Matias Erny Reichl Hoffmann Patentanwälte PartG mbB
(86) Internationale Anmeldenummer: PCT/EP2019/055042
(87) Internationale Veröffentlichungsnummer: WO 2019/166577

(56) Entgegenhaltungen:
- WO-A1-2011/014904
- WO-A2-2007/017744
- DE-U1-202017 100 070
- US-A- 3 202 378
- US-A- 3 202 378
- US-A1- 2011 174 912

## Beschreibung

Die Erfindung betrifft eine Bar zum Steuern eines Kites gemäß dem Oberbegriff des Patentanspruchs 1.

Eine derartige Bar ist beispielsweise in der Druckschrift WO 2011/014904 A1 beschrieben. Diese gattungsgemäße Bar kann als 4-Leiner oder 5-Leiner ausgeführt sein. Dabei laufen die beiden Frontleinen eines Kites V-förmig zusammen und werden durch einen Durchtritt der Bar hindurch zu einer Chickenloop geführt. Die beiden Steuerleinen des Kites sind an den Endabschnitten der Bar befestigt. Bei herkömmlichen Lösungen werden zum Trimmen des Kites die beiden Frontleinen oder eine beiden gemeinsame Trimmleine gekürzt oder verlängert. Bei der technisch überlegenen, in der oben genannten Druckschrift beschriebenen Lösung werden die beiden Steuerleinen (Backlines) zum Trimmen verstellt. Dies erfolgt beim Stand der Technik über eine Winde/Winsch, an der beide Steuerleinen zusammengeführt sind, so dass durch Betätigen der Winsch beide Steuerleinen synchron verkürzt oder verlängert werden, um den Kite mehr oder weniger zum Wind anzustellen. Die Betätigung der Winde erfolgt über einen an einem Endabschnitt der Bar angeordneten, Drehgriff, der mit der Winsch in Wirkverbindung steht. Die Winsch hat einen Rastmechanismus, der verhindert, dass sich die Steuerleinen durch den vom Kite aufgebrachten Zug abwickeln. Zum Entriegeln ist ein Druckknopf (Push Button) vorgesehen, der am Drehgriff etwa mittig gelagert ist und ein schrittweises Lösen/Verlängern der Steuerleinen ermöglicht. Diese Bar wird von der Anmelderin unter der Marke "Click-Bar^{®}" angeboten, so dass hinsichtlich weiterer Details auf Beschreibung dieser Bar verwiesen werden kann.

Obwohl diese Bar ein sehr komfortables und schnelles Trimmen des Kites ermöglicht, liegt der Erfindung die Aufgabe zugrunde, die Bedienungsfreundlichkeit der Bar weiter zu erhöhen.

Weiter ist aus der DE 20 2017 100 070 U1 eine Bar bekannt, die mit einer Messeinrichtung und einer Anzeige ausgestattet ist, um dem Nutzer während des Kitens zusätzliche Daten, wie Luftdruck oder Temperatur, anzuzeigen.

Weiter ist aus der WO 2007/017744 A2 eine Bar bekannt, die mit einer als Freilaufwinde ausgestalteten Trimmeinrichtung für die Steuerleinen eines Kites versehen ist. Die Trimmeinrichtung kann dabei einen Elektromotor umfassen, der dem Nutzer ein motorisch unterstütztes Aufwickeln der Steuerleinen gestattet.

Diese Aufgabe wird durch eine Bar mit der Merkmalskombination des Patentanspruchs 1 gelöst.

Vorteilhafte Weiterbildungen der Erfindung sind Gegenstand der Unteransprüche.

Die Nutzung der Bar ist besonders einfach, wenn diese mit einem Ladeanschluss zum Anschließen an eine Ladestation ausgeführt ist.

Eine derartige Ladestation kann beispielsweise Zubehör der Bar sein, so dass ein berührungsloses oder kabelgebundenes Laden ermöglicht ist.

Bei einem Ausführungsbeispiel der Erfindung ist die Bar mit einem Funkmodul ausgeführt, über das die Winde per Funk oder dergleichen verstellbar ist. Diese Ausführung ist insbesondere für eine Schulung interessant, da der Kite-Lehrer dann den Trimm des Kites übernehmen kann, so dass der Schüler nicht überfordert ist.

Bei einer Variante der Erfindung ist die Bar mit einem elektrischen Display zum Anzeigen wesentlicher Betriebsparameter, beispielsweise der Leinenlänge und von Trimm- und Funktionsparametern ausgeführt.

Zur weiteren Verbesserung der Betriebssicherheit kann die Bar auch mittels einer Notbetätigung verstellt werden, wobei zusätzlich ein Drehgriff oder ein Taster vorgesehen sein kann. Dadurch kann beispielsweise bei einem Akkuausfall die Bar in eine Grundposition verstellt werden, die vorzugsweise derjenigen Position mit dem flachsten Trimm entspricht.

Bevorzugte Ausführungsbeispiele der Erfindung werden im Folgenden anhand einer einzigen schematischen Zeichnung näher erläutert.

Die einzige Figur zeigt eine stark schematisierte Ansicht einer erfindungsgemäßen Bar 1. Deren Grundaufbau ist in dem eingangs beschriebenen Stand der Technik erläutert, so dass hier nur die zum Verständnis der Erfindung wesentlichen Merkmale erläutert werden. Dem entsprechend hat die Bar 1 an ihren beiden Endabschnitten jeweils Floater 2, 4, die jeweils eine Steuerleine 6, 8 umhüllen und dafür sorgen, dass die Bar nicht untergeht, wenn sie vom Kiter losgelassen wird. Die beiden Steuerleinen 6, 8 sind jeweils zu einem Endabschnitt der Bar geführt und treten dort in eingeschlossenes oder teilweise offenes Hohlprofil 10 der Bar ein. Die Steuerleinen werden dann im Inneren des Hohlprofils 10 umgelenkt und/oder zu einer Winde geführt, die beim dargestellten Ausführungsbeispiel an dem rechten Endabschnitt, d. h., im Übergangsbereich des Floaters 2 zum Hohlprofil 10 gelagert ist. Wie in dem Stand der Technik beschrieben, hat diese Winde (auch Trimmeinrichtung genannte) eine Trommel, auf der die Steuerleinen 6, 8 aufgewickelt werden. Diese Steuerleinen 6, 8 können auch durchgehend ausgeführt sein, so dass ein mittlerer Abschnitt mit der Trommel verbunden ist.

Zur Betätigung der Winde ist bei der erfindungsgemäßen Bar ein Elektromotor 12 vorgesehen, der entweder in das Gehäuse des Barendes integriert ist oder an dieses angesetzt ist. Dieser Elektromotor treibt direkt oder über eine Übersetzung die Winde bzw. deren Trommel an, um die Steuerleinen 6, 8 auf- oder abzuwickeln. Zur Betätigung des Elektromotors 12 kann ein Taster oder Schieber 14 vorgesehen sein, der beispielsweise zum Verlängern nach oben in Richtung zum Kite und zum Verkürzen nach unten in Richtung zum Kiter verstellt wird, so dass entsprechend die Drehrichtung der Winde vorgegeben wird. Dieser Taster 14 ist in einem Bereich der Bar 1 angeordnet, der vom Kiter während des Kitens leicht zu erreichen ist, um schnell auf Windveränderungen reagieren zu können.

Die Stromversorgung des Elektromotors 12 erfolgt über einen Akku 16, der beispielsweise in das Hohlprofil 10 integriert ist. Wie in der Figur gestrichelt angedeutet, kann der Akku 16' auch an einer anderen Stelle des Hohlprofils 10 angeordnet werden. Prinzipiell ist es auch möglich, zur Gewichtsverteilung zwei Akkus symmetrisch anzuordnen. Diese Akkus 16, 16' können entweder auswechselbar aufgenommen sein und/oder über einen Ladeanschluss 18, beispielsweise mittels eines USB-Anschlusses oder einer kontaktlosen Ladestation 20 aufgeladen werden. Diese Ladestation kann wiederum mit einem großen Akku versehen sein, so dass auch ein netzunabhängiges Aufladen möglich ist.

Für den Fall, dass der Akku 16 defekt ist oder aufgrund einer Unachtsamkeit des Kiters nicht geladen wurde, ist die erfindungsgemäße Bar 1 mit einer Notbetätigung ausgeführt, diese kann beispielsweise darin bestehen, dass in an sich bekannter Weise ein Windengriff vorgesehen ist, der bei einem Ausfall der Stromversorgung weiterhin das Trimmen des Kites ermöglicht. Bei einer einfacheren Lösung kann zusätzlich zum Taster 14 ein mechanischer Taster vorgesehen sein, über den die Winde mechanisch entsperrt wird, so dass die beiden Steuerleinen 6, 8 verlängert werden und entsprechend der Kite seine flachste Trimmposition einnimmt, mit der der Kiter dann zum Aufladen des Akkus zurückfahren kann.

Bei einer Variante der Bar 1 ist diese zusätzlich mit einem Funkmodul 24 ausgeführt, der es ermöglicht, das Signal einer Funkstation, beispielsweise einer Fernbedienung 26 zu empfangen, so dass beispielsweise ein Kitelehrer die Möglichkeit hat, vom Strand her die Winde/Trimmeinrichtung anzusteuern, um den Kite in einer für den jeweiligen Schüler optimalen Weise zu trimmen.

Die in der Figur dargestellte Bar hat des Weiteren zwei Frontleinen 28, 30, die zu einer Depower-Leine 32 zusammengeführt sind. Diese erstreckt sich durch eine Durchführung 34 der Bar 1 hindurch zu einer Chickenloop 36. Auf der Depower-Leine 32 ist zusätzlich noch ein Stopper 38 verstellbar geführt, der den Weg der Bar 1 bei einem Loslassen begrenzt.

Etwa mittig im Bereich der Durchführung 34 ist am Hohlprofil 10 bzw. der Bar 1 ein Display 40 vorgesehen, an dem wesentliche Funktionsparameter, beispielsweise die Leinenlänge, den Ladezustand des Akkus oder aber auch - bei geeigneten Sensoren - Informationen über die Fahrgeschwindigkeit, den Kurs und/oder die Flughöhe (bei einem Sprung) ablesbar sind. Die Stromversorgung dieses Displays erfolgt ebenfalls über den oder die Akkus 16.

Selbstverständlich kann in an sich bekannter Weise anstelle des elektrischen Displays auch ein herkömmliches mechanisches Display verwendet werden, um die aktuelle Leinenlänge anzuzeigen. Der Ladezustand des Akkus kann auch über Dioden oder dergleichen angezeigt werden.

Offenbart ist eine Bar zum Steuern eines Kites. Diese Bar ist mit einer Trimmeinrichtung für die Steuerleinen (Backline-Trimmeinrichtung) ausgeführt, die elektromotorisch verstellbar ist.

### Bezugszeichenliste:

- 1: Bar
- 2: Floater
- 4: Floater
- 6: Steuerleine
- 8: Steuerleine
- 10: Hohlprofil
- 12: Elektromotor
- 14: Taster/Schieber
- 16: Akku
- 18: Ladeanschluss
- 20: Ladestation
- 22: Windengriff
- 24: Funkmodul
- 26: Fernbedienung
- 28: Frontleine
- 30: Frontleine
- 32: Depower-Leine
- 34: Durchführung
- 36: Chickenloop
- 38: Stopper
- 40: Display

## Patentansprüche

1. Bar zum Steuern eines Kites, umfassend
- zwei Frontleinen (28, 30), die mit einer Chickenloop (36) verbindbar sind,
- Steuerleinen (6, 8), die aus Endabschnitten der Bar (1) herausgeführt sind, und
- eine als Winde oder Winsch ausgeführte Trimmeinrichtung, die in oder an der Bar gelagert und beiden Steuerleinen (6, 8) zugeordnet ist;
wobei zum Trimmen des Kites die Länge der Steuerleinen (6,8) mittels der Trimmeinrichtung verstellbar sind,
**dadurch gekennzeichnet, dass**
die Bar einen Elektromotor (12) und einen in oder an der Bar (1) gehaltenen Akku (16) umfasst, wobei die Trimmeinrichtung motorisch mittels des über den Akku (16) mit Energie versorgten Elektromotors (12) verstellbar ist.

2. Bar nach Patentanspruch 1, wobei der Elektromotor eingerichtet ist, die Winde oder die Winsch derart anzutreiben, dass die Steuerleinen (6, 8) motorisch auf- und abgewickelt werden können.

3. Bar nach einem der vorhergehenden Patentansprüche, mit einem zweiten Akku (16') zur Versorgung des Elektromotors (12) mit Energie, wobei die beiden Akkus (16, 16') zur Gewichtsverteilung symmetrisch in ein Hohlprofil (10) der Bar integriert sind.

4. Bar nach einem der vorhergehenden Patentansprüche , wobei der Elektromotor (12) in ein Gehäuse eines Endes der Bar intergiert oder an dieses angesetzt ist.

5. Bar nach Patentanspruch 4, wobei der Elektromotor (12) und der Akku (16) derart an der Bar gehalten sind, dass diese ausbalanciert ist.

6. Bar nach einem der vorhergehenden Patentansprüche, mit einem Ladeanschluss (18) zum Anschließen des Akkus (16) an eine Ladestation.

7. Bar nach einem der vorhergehenden Patentansprüche, mit einem Funkmodul (24), über das der Elektromotor (12) per Fernbedienung ansteuerbar ist.

8. Bar nach einem der vorhergehenden Patentansprüche, mit einem elektrischen Display (40) zum Anzeigen von Funktionsparametern beispielsweise der Leinenlänge, der Akkuladung oder dergleichen.

9. Bar nach einem der vorhergehenden Patentansprüche, mit einer Ladestation (20) zum kabelgebundenen oder berührungslosen Aufladen des Akkus (16).

10. Bar nach einem der vorhergehenden Patentansprüche, umfassend eine mechanische, als Drehgriff ausgeführte, Notbetätigung.

## Claims

1. A bar for controlling a kite, comprising
- two front lines (28, 30) connectable to a chin loop (36),
- control lines (6, 8) led out of end portions of the bar (1), and
- a trimming device in the form of a winch or a winch mounted in or on the bar and associated with both control lines (6, 8);
wherein for trimming the kite the length of the control lines (6, 8) is adjustable by means of the trimming device,
**characterised in that**
the bar comprises an electric motor (12) and a battery (16) held in or on the bar (1), wherein the trimming device is adjustable by motor by means of the electric motor (12) supplied with energy via the battery (16).

2. The bar according to claim 1, wherein the electric motor is adapted to drive the winch or the winch such that the control lines (6, 8) can be wound and unwound by motor.

3. The bar according to any one of the preceding claims, comprising a second battery (16') for supplying the electric motor (12) with energy, wherein the two batteries (16, 16') are integrated symmetrically into a hollow profile (10) of the bar for weight distribution.

4. The bar according to any one of the preceding claims, wherein the electric motor (12) is integrated into a housing of one end of the bar or is attached thereto.

5. The bar according to claim 4, wherein the electric motor (12) and the battery (16) are held on the bar such that the latter is balanced.

6. The bar according to any one of the preceding claims, comprising a charging connection (18) for connecting the battery (16) to a charging station.

7. The bar according to any one of the preceding claims, comprising a radio module (24) via which the electric motor (12) can be controlled by remote control.

8. The bar according to any one of the preceding claims, comprising an electrical display (40) for displaying functional parameters, for example the length of the line, the battery charge or the like.

9. The bar according to any one of the preceding claims, comprising a charging station (20) for charging the battery (16) in a wired or contactless manner.

10. The bar according to any one of the preceding claims, comprising a mechanical emergency actuation in the form of a rotary handle.

## Revendications

1. Barre pour commander un cerf, comprenant
- deux lignes avant (28, 30) pouvant être raccordées à une boucle de cerf (36),
- des lignes de commande (6, 8) s'étendant à partir de parties d'extrémité de la barre (1), et
- un dispositif de compensation réalisé sous forme de treuil ou de treuil, monté dans ou sur la barre et associé aux deux lignes de commande (6, 8) ;
la longueur des lignes de commande (6, 8) pouvant être réglée au moyen du dispositif de compensation pour compenser le cerf,
**caractérisée en ce que**
la barre comprend un moteur électrique (12) et un accumulateur (16) maintenu dans ou sur la barre (1), le dispositif de compensation pouvant être réglé par moteur au moyen du moteur électrique (12) alimenté en énergie par l'accumulateur (16).

2. Barre selon la revendication 1, le moteur électrique étant conçu pour entraîner le treuil ou le treuil de telle sorte que les lignes de commande (6, 8) puissent être enroulées et déroulées par moteur.

3. Barre selon l'une quelconque des revendications précédentes, comprenant un deuxième accumulateur (16') pour l'alimentation en énergie du moteur électrique (12), les deux accumulateurs (16, 16') étant intégrés symétriquement dans un profilé creux (10) de la barre pour la répartition du poids.

4. Barre selon l'une quelconque des revendications précédentes, le moteur électrique (12) étant intégré dans un boîtier d'une extrémité de la barre ou étant placé sur celui-ci.

5. Barre selon la revendication 4, le moteur électrique (12) et l'accumulateur (16) étant maintenus sur la barre de telle sorte que celle-ci soit équilibrée.

6. Barre selon l'une quelconque des revendications précédentes, comprenant un raccord de charge (18) pour le raccordement de l'accumulateur (16) à une station de charge.

7. Barre selon l'une quelconque des revendications précédentes, comprenant un module radio (24) par le biais duquel le moteur électrique (12) peut être commandé par télécommande.

8. Barre selon l'une quelconque des revendications précédentes, comprenant un affichage électrique (40) pour l'affichage de paramètres fonctionnels, par exemple de la longueur de ligne, de la charge d'accumulateur ou similaire.

9. Barre selon l'une quelconque des revendications précédentes, comprenant une station de charge (20) pour la charge filaire ou sans contact de l'accumulateur (16).

10. Barre selon l'une quelconque des revendications précédentes, comprenant un actionnement d'urgence mécanique réalisé sous forme de poignée rotative.
